# EUROPÄISCHE PATENTSCHRIFT

(11) **EP 2 548 265 B1**
(45) Veröffentlichungstag und Bekanntmachung des Hinweises auf die Patenterteilung: **07.05.2014**
(21) Anmeldenummer: 11710129.5
(22) Anmeldetag: 16.03.2011
(51) Int. Cl.: H01R 13/11, H01R 13/187, H01R 13/53

(54) **HOCHSTROMSTECKVERBINDER**
HIGH CURRENT CONNECTOR
CONNECTEUR POUR COURANTS ELEVÉS

(30) Priorität: 16.03.2010 DE 202010003649 U
(43) Veröffentlichungstag der Anmeldung: 23.01.2013
(73) Patentinhaber: Rosenberger Hochfrequenztechnik GmbH & Co. KG, 83413 Fridolfing (DE)
(72) Erfinder: BLAKBORN, Willem, 83334 Inzell (DE)
(74) Vertreter: Zeitler - Volpert - Kandlbinder
(86) Internationale Anmeldenummer: PCT/EP2011/001310
(87) Internationale Veröffentlichungsnummer: WO 2011/113594

(56) Entgegenhaltungen:
- EP-A1- 1 107 378
- DE-U1- 29 915 380
- JP-A- 8 078 081
- US-A- 4 128 293
- US-A- 5 474 479
- US-A1- 2003 060 090

## Beschreibung

Die vorliegende Erfindung betrifft einen Hochstromsteckverbinder zum Übertragen von elektrischen Strömen mit mindestens einem Kontaktelement zum Herstellen eines elektrischen Kontaktes zwischen einem inneren Stromleitelement und einem äußeren Stromleitelement, wobei das Kontaktelement eine Vielzahl von Federelementen zum elektrischen Vielpunktkontaktieren zwischen dem inneren Stromleitelement und dem äußeren Stromleitelement aufweist, wobei das Kontaktelement in einem Gehäuse zusammen mit dem äußeren Stromleitelement derart angeordnet ist, dass die Federelemente an einer radialen Außenseite des Kontaktelementes das äußere Stromleitelement elektrisch kontaktieren und dass ein inneres Stromleitelement an einem steckseitigen Ende des Hochstromsteckverbinders derart in das Gehäuse einsteckbar ist, dass die Federelemente an einer radialen Innenseite des Kontaktelementes das innere Stromleiterelement kontaktieren, gemäß dem Oberbegriff des Anspruchs 1.

Aus der DE 103 24 492 B3 ist eine hochstrombelastbare Verbindungsvorrichtung sowie ein zugehöriges Kontaktierungselemente bekannt, wobei das Kontaktierungselement eine Vielzahl von Federelementen zur Vielpunktkontaktierung zwischen einem inneren Stromleiterelement und einem äußeren Stromleiterelement aufweist. Die Federelemente sind in einer hülsenförmigen Grundstruktur zwischen einem oberen und einem unteren ringförmigen Trägerelement derart angeordnet, dass sich diese beim Einstecken des inneren Stromleiterelementes in das äußere Stromleiterelement torsionsartig verdrehen.

US 2003/060090 offenbart einen Hochstromsteckverbinder gemäß Oberbegriff des Anspruchs 1.

Der Erfindung liegt die Aufgabe zugrunde, einen Hochstromsteckverbinder der o.g. Art hinsichtlich des Anwendungsbereiches zu erweitern und hinsichtlich der Herstellung und Montage zu verbessern.

Diese Aufgabe wird erfindungsgemäß durch einen Hochstromsteckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Hochstromsteckverbinder der o.g. Art ist es erfindungsgemäß vorgesehen, dass das Gehäuse an dem steckseitigen Ende des Hochstromsteckverbinders das äußere Stromleitelement in axialer Richtung über einen vorbestimmten Abschnitt überragt und im Bereich dieses vorbestimmten Abschnittes einen sich radial nach innen erhebenden Gehäuseabschnitt derart aufweist, dass das Kontaktelement an diesem sich erhebenden Gehäuseabschnitt anschlagend axial innerhalb des Gehäuses fixiert ist.

Dies hat den Vorteil, dass zum axialen Fixieren des Kontaktelementes innerhalb des Hochstromsteckverbinders keine zusätzliche Hinterschneidung am äußeren Stromleitelement erforderlich ist, sondern die axiale Fixierung mit der Montage des Gehäuses automatisch hergestellt ist. Dies reduziert Fertigungskosten und Montageaufwand für den Hochstromsteckverbinder.

Eine besonders verwindungssteife Ausbildung des Hochstromsteckverbinders mit einer hohen Anzahl von Kontaktpunkten zu dem inneren und äußeren Stromleitelement erzielt man dadurch, dass das Kontaktelement im Querschnitt rechteckförmig ausgebildet ist. Weiterhin ist der Hochstromsteckverbinder auf einfache Weise in rechteckförmige Steckergehäuse integrierbar. Zusätzlich steht eine kostengünstige Hochstromsteckverbindung für rechteckförmige innere und äußere Stromleitelemente zur Verfügung, wobei überraschenderweise gleichzeitig hohe elektrische Ströme übertragen werden können. Durch die rechteckige Ausbildung des Kontaktierungselementes können kostengünstige und zeitsparende Herstellungsverfahren für den Hochstromsteckverbinder verwendet werden.

Einen mechanisch besonders stabilen Hochstromsteckverbinder erzielt man dadurch, dass das Kontaktierungselement an dessen axialen Enden jeweils einen rechteckförmigen Trägerrahmen aufweist, wobei die Federelemente an deren axialen Enden jeweils mit einem Trägerrahmen mechanisch und elektrisch verbunden sind.

Eine besonders starke torsionsartige Verwindung der Federelemente mit besonders hoher Kontaktkraft beim Zusammenstecken von innerem und äußerem Stromleitelement erzielt man dadurch, dass die Federelemente lamellenförmig ausgebildet und relativ zu den Trägerrahmen verkippt sind.

Eine einfache und mechanisch funktionssichere axiale Fixierung erzielt man dadurch, dass an einem von den Federelementen abgewandten axialen Ende mindestens eines Trägerrahmens mindestens eine Lasche angeordnet ist. Diese Lasche schlägt an dem sich radial nach innen erhebenden Gehäuseabschnitt an.

Die Erfindung wird im Folgenden anhand der Zeichnung näher erläutert. Diese zeigt in:
- Fig. 1: eine bevorzugte Ausführungsform eines erfindungsgemäßen Hochstromsteckverbinders in perspektivischer Ansicht,
- Fig. 2: den Hochstromsteckverbinders gemäß Fig. 1 in Explosionsdarstellung,
- Fig. 3: ein äußeres Stromleiterteil mit einem Kontaktelement des Hochstromsteckverbinders gemäß Fig. 1 in perspektivischer Ansicht und
- Fig. 4: das Kontaktelement des Hochstromsteckverbinders gemäß Fig. 1 in perspektivischer Ansicht.

Die in Fig. 1 bis 4 dargestellte, bevorzugte Ausführungsform eines erfindungsgemäßen Hochstromsteckverbinders umfasst ein Gehäuse mit einem Gehäuseoberteil 10 und einem Gehäuseunterteil 12 sowie ein äußeres Stromleitelement 14 und ein Kontaktelement 16. Das Kontaktelement 16 ist als Federlamellenkorb mit Federlamellen 18 als Federkontaktelemente ausgebildet, der einen ersten Trägerrahmen 20 und einen zweiten Trägerrahmen 22 aufweist, zwischen denen die Federlamellen 18 angeordnet sind.

Die Federlamellen 18 sind an ihren gegenüberliegenden Enden mit jeweils einem der Trägerrahmen 20, 22 elektrisch sowie mechanisch verbunden und bezüglich dieser verkippt, so dass die Federlamellen 18 in einen Raum radial innerhalb sowie radial außerhalb der Trägerrahmen 20, 22 bzw. Federlamellenkorbes hinein ragen.

Das Kontaktelement 16 ist in dem äußeren Stromleitelement 14 derart angeordnet, dass die Federlamellen 18 am radial äußeren Umfang des Kontaktelementes 16 das äußere Stromleitelement 14 elektrisch kontaktieren.

Der Federlamellenkorb 16 mit den Federlamellen 18 und den Trägerrahmen 20, 22 ist im Querschnitt rechteckig ausgebildet.

Zum Herstellen eines elektrischen Kontaktes ist ein ebenfalls rechteckförmiges inneres Stromleitelement (nicht dargestellt) in das Gehäuse 10, 12 und in das Kontaktelement 16 derart einsteckbar, dass die Federlamellen 18 an einem inneren Umfang des Kontaktelementes 16 das innere Stromleitelement elektrisch kontaktieren. Das Kontaktelement 16 ist somit zwischen dem inneren und äußeren Stromleitelement 14 angeordnet und überträgt elektrischen Strom zwischen diesen. Durch den mechanischen Kontakt zwischen den Federlamellen 18 und den Stromleitelementen 14 werden die Federlamellen 18 um deren Längsachse verdreht, so dass sich eine Torsion der Federlamellen 18 ergibt, die die Federlamellen 18 mit einer entsprechenden elastischen Federkraft gegen die Stromleitelemente 14 drückt, so dass für den elektrischen Kontakt eine entsprechende Kontaktfläche und ein entsprechender Kontaktdruck zur Verfügung steht.

An jeweiligen axialen Enden der Trägerrahmen 20, 22, die von den Federlamellen 18 abgewandt sind, sind Laschen 24 angeordnet. Diese dienen zum axialen Fixieren des Kontaktelementes 16 innerhalb des Gehäuses 10, 12. Hierzu sind entsprechende Anschläge ausbildende Erhebungen 26 durch die zusammengesetzten Gehäusehälften 10, 12 ausgebildet. Hierdurch sind keine Hinterschneidungen am äußeren Stromleitelement 14 notwendig, sondern die axiale Fixierung des Kontaktelementes 16 ergibt sich automatisch durch das zusammensetzen der Gehäusehälften 10, 12. Hierzu sind die Gehäusehälften 10, 12 derart ausgebildet, dass diese das äußere Stromleitelement 14 in axialer Richtung an demjenigen axialen Ende überragen, an dem das innere Stromleitelement in das Gehäuse 10, 12 bzw. das Kontaktelement 16 bzw. das äußere Stromleitelement 14 einsteckbar ist (steckseitiges Ende). Gleichzeitig erheben sich die Gehäusehälften 10, 12 im Bereich des axialen Überragens radial nach innen und bilden dadurch Erhebungen 26, die axiale Anschläge für die Laschen 24 ausbilden. Gleichzeitig fixieren diese Anschläge der Erhebungen 26 auch das äußere Stromleitelement 14 innerhalb des Gehäuses 10, 12 in axialer Richtung.

## Patentansprüche

1. Hochstromsteckverbinder zum Übertragen von elektrischen Strömen mit mindestens einem Kontaktelement (16) zum Herstellen eines elektrischen Kontaktes zwischen einem inneren Stromleitelement und einem äußeren Stromleitelement (14), wobei das Kontaktelement (16) eine Vielzahl von Federelementen (18) zum elektrischen Vielpunktkontaktieren zwischen dem inneren Stromleitelement und dem äußeren Stromleitelement (14) aufweist, wobei das Kontaktelement (16) in einem Gehäuse (10, 12) zusammen mit dem äußeren Stromleitelement (14) derart angeordnet ist, dass die Federelemente (18) an einer radialen Außenseite des Kontaktelementes (16) das äußere Stromleitelement (14) elektrisch kontaktieren und dass ein inneres Stromleitelement an einem steckseitigen Ende des Hochstromsteckverbinders derart in das Gehäuse (10, 12) einsteckbar ist, dass die Federelemente (18) an einer radialen Innenseite des Kontaktelementes (16) das innere Stromleiterelement kontaktieren,
**dadurch gekennzeichnet,**
**dass** das Gehäuse (10, 12) an dem steckseitigen Ende des Hochstromsteckverbinders das äußere Stromleitelement (14) in axialer Richtung über einen vorbestimmten Abschnitt überragt und im Bereich dieses vorbestimmten Abschnittes einen sich radial nach innen erhebenden Gehäuseabschnitt (26) derart aufweist, dass das Kontaktelement (16) an diesem sich erhebenden Gehäuseabschnitt (26) anschlagend axial innerhalb des Gehäuses (10, 12) fixiert ist.

2. Hochstromsteckverbinder nach Anspruch 1, **dadurch gekennzeichnet, dass** das Kontaktelement (16) im Querschnitt rechteckförmig ausgebildet ist.

3. Hochstromsteckverbinder nach Anspruch 1 oder 2, **dadurch gekennzeichnet, dass** das Kontaktelement (16) an dessen axialen Enden jeweils einen rechteckförmigen Trägerrahmen (20, 22) aufweist, wobei die Federelemente (18) an deren axialen Enden jeweils mit einem Trägerrahmen (20, 22) mechanisch und elektrisch verbunden sind.

4. Hochstromsteckverbinder nach Anspruch 3, **dadurch gekennzeichnet, dass** die Federelemente (18) lamellenförmig ausgebildet und relativ zu den Trägerrahmen (20, 22) verkippt sind.

5. Hochstromsteckverbinder nach Anspruch 3 oder 4, **dadurch gekennzeichnet, dass** an einem von den Federelementen (18) abgewandten axialen Ende mindestens eines Trägerrahmens (20, 22) mindestens eine Lasche (24) angeordnet ist.

## Claims

1. High current connector for transmitting electric currents, comprising at least one contact element (16) for establishing an electrical contact between an internal current conducting element and an external current conducting element (14), the contact element (16) comprising a plurality of spring elements (18) for establishing an electrical multi-point contact between the internal current conducting element and the external current conducting element (14), said contact element (16) being arranged in a housing (10, 12) together with the external current conducting element (14) in such a manner that said spring elements (18) establish an electrical contact with the external current conducting element (14) at a radial outer side of the contact element (16) and that an internal current conducting element can be inserted into the housing (10, 12) at a plug-side end of the high current connector in such a manner that the spring elements (18) establish contact with the internal current conducting element at a radial inner side of the contact element (16), **characterised in that** the housing (10, 12) extends, at the plug-side end of the high current connector, beyond the external current conducting element (14) in the axial direction, over a predetermined section and comprises, in the region of said predetermined section, a radially inwardly projecting housing section (26) in such a manner that the contact element (16) is fixed by resting against said projecting housing section (26) in the axial direction inside the housing (10, 12).

2. High current connector according to claim 1, **characterised in that** the contact element (16) is configured rectangular in cross-section.

3. High current connector according to claim 1 or 2, **characterised in that** the contact element (16) has, at each axial end thereof, a rectangular support frame (20, 22), wherein the spring elements (18) are mechanically and electrically connected at each axial end thereof to a support frame (20, 22).

4. High current connector according to claim 3, **characterised in that** the spring elements (18) are configured lamellar and are tilted relative to the support frames (20, 22).

5. High current connector according to claim 3 or 4, **characterised in that** at least one lug (24) is arranged at one axial end of at least one support frame (20, 22) facing away from the spring elements (18).

## Revendications

1. Connecteur enfichable pour courant de forte intensité destiné à transmettre des courants électriques, comprenant au moins un élément de contact (16) pour établir un contact électrique entre un élément conducteur de courant intérieur et un élément conducteur de courant extérieur (14), dans lequel l'élément de contact (16) comprend une pluralité d'éléments à languette (18) pour une mise en contact électrique multipoint entre l'élément conducteur de courant intérieur et l'élément conducteur de courant extérieur (14), dans lequel l'élément de contact (16) est agencé dans un boîtier (10, 12) ensemble avec l'élément conducteur de courant extérieur (14) de telle façon que les éléments à languette (18) sur une face extérieure radiale de l'élément de contact (16) viennent en contact électrique avec l'élément conducteur de courant extérieur (14), et qu'un élément conducteur de courant intérieur à une extrémité côté enfichage du connecteur enfichable pour courant de forte intensité est susceptible d'être enfiché dans le boîtier (10, 12) de telle façon que les éléments à languette (18) sur un côté intérieur radial de l'élément de contact (16) viennent en contact avec l'élément conducteur de courant intérieur,
**caractérisé en ce que** le boîtier (10, 12) à l'extrémité côté enfichage du connecteur enfichable pour courant de forte intensité dépasse au-delà de l'élément conducteur de courant extérieur (14) en direction axiale sur une portion prédéterminée et comprend, dans la région de cette portion prédéterminée, une portion de boîtier (26) en saillie radialement vers l'intérieur de telle façon que l'élément de contact (16) est fixé actuellement à l'intérieur du boîtier (10, 12) en venant buter contre cette portion de boîtier (26) en saillie.

2. Connecteur enfichable pour courant de forte intensité selon la revendication 1, **caractérisé en ce que** l'élément de contact (16) est réalisé avec une section de forme rectangulaire.

3. Connecteur enfichable pour courant de forte intensité selon la revendication 1 ou 2, **caractérisé en ce que** l'élément de contact (16) comporte au niveau de ses extrémités axiales un cadre porteur respectif de forme rectangulaire (20, 22), et les éléments à languette (18) sont reliés sur le plan mécanique et électrique à leurs extrémités axiales respectivement avec un cadre porteur (20, 22).

4. Connecteur enfichable pour courant de forte intensité selon la revendication 3, **caractérisé en ce que** les éléments à languette (18) sont réalisés en forme de lamelles et sont basculés par rapport aux cadres porteurs (20, 22).

5. Connecteur enfichable pour courant de forte intensité selon la revendication 3 ou 4, **caractérisé en ce qu'**au moins une patte (24) est agencée à une extrémité axiale, détournée des éléments à languette (18), d'au moins un cadre porteur (20, 22).
